# DEMANDE DE BREVET EUROPEEN

(11) **EP 4 726 270 A1**
(43) Date de publication de la demande: **15.04.2026**
(21) Numéro de dépôt: 25207162.6
(22) Date de dépôt: 07.10.2025
(51) Int. Cl.: F24D 19/10, F24H 15/223, F24H 15/242, F24H 15/39, F25B 13/00, F25B 41/20, F25B 49/02, F24D 17/02, F24F 5/00, F24H 4/04, F24H 15/37, F25B 29/00, F24H 6/00, F25B 30/02

(54) **INSTALLATION THERMODYNAMIQUE COMBINÉE POUR UN BÂTIMENT**

(30) Priorité: 08.10.2024 FR 2410870
(71) Demandeur: ATLANTIC INDUSTRIE, 85000 La Roche-sur-Yon (FR)
(72) Inventeur: MASON, Andrew, 85310 RIVES DE L'YON (FR); GAUTHIER, Jean-Luc, 85440 TALMONT SAINT HILAIRE (FR); GATEL, Guillaume, 85000 LA ROCHE-SUR-YON (FR)
(74) Mandataire: Ipsilon

(57) **Abrégé**

Installation (1) comprenant :
- un circuit (2) de fluide frigorigène
- une unité extérieure (4)
- une unité intérieure (6),
- un ballon (8)
- une unité de pilotage configurée pour allumer un système de chauffage d'appoint (16) du ballon (8) lorsque le fluide frigorigène circule, que les vannes d'unité intérieure (11 ; 12) sont ouvertes, que l'une des vannes de ballon (13 ; 4) est fermée, et que la température Tc mesurée par une sonde (15) est inférieure ou égale à une température seuil Ts déterminée de manière à empêcher une migration (M) du fluide frigorigène.

## Description

### Domaine technique

La présente invention concerne l'aménagement de bâtiment. En particulier, l'invention concerne une installation thermodynamique combinée pour un bâtiment et un procédé de pilotage d'une telle installation.

### Arrière-plan technologique

Dans un bâtiment, pour produire d'une part de l'eau chaude sanitaire et d'autre de part du chauffage, ou de la climatisation, il est connu d'utiliser un système combiné.

Un tel système combine par exemple un circuit de fluide frigorigène sur lequel est raccordé un compresseur à chaleur réversible, une unité intérieure pour le chauffage ou la climatisation et un ballon de stockage d'eau.

Les fluides frigorigènes sont généralement polluants, inflammables et nocifs. Au vu de ces aspects, il est intéressant de limiter la quantité de fluide frigorigène dans les installations combinées.

Cependant, dans ces installations à fluide frigorigène limité, en raison de la faible quantité de fluide frigorigène il arrive que du fluide frigorigène migre en quantité importante vers le ballon. En particulier, une partie du fluide frigorigène dans l'échangeur thermique du ballon peut passer dans une phase liquide. Cette migration trop importante de fluide frigorigène, rapportée à la quantité totale de ce fluide, entraîne des dysfonctionnements de l'installation, voire peut l'endommager.

Il existe ainsi un besoin de disposer d'une installation thermodynamique combinée limitant le risque de migration de fluide vers l'échangeur thermique du ballon.

### Résumé de l'invention

La présente invention répond à ce besoin grâce à, selon l'un de ses aspects, une installation thermodynamique combinée pour un bâtiment, notamment pour le chauffage d'eau de chauffage et la production d'air à température régulée au sein de ce bâtiment, comprenant :
- un circuit de fluide frigorigène comprenant un système de compresseur configuré pour faire circuler un fluide frigorigène à l'intérieur du circuit de fluide frigorigène dans un premier sens de circulation dans un mode de chauffage et dans un deuxième sens de circulation dans un mode climatisation ;
- une unité extérieure comprenant un premier échangeur de chaleur en communication de fluide avec le circuit de fluide frigorigène et configuré pour réaliser un échange de chaleur entre de l'air extérieur au bâtiment et le fluide frigorigène;
- une unité intérieure, par exemple d'un système de climatisation, comprenant un deuxième échangeur de chaleur en communication de fluide avec le circuit de fluide frigorigène et configuré pour réaliser un échange de chaleur entre le fluide frigorigène et un fluide de chauffage intérieur, par exemple de l'air ambiant au bâtiment ;
- un ballon de stockage d'eau chaude sanitaire comprenant un troisième échangeur de chaleur en communication de fluide avec le circuit de fluide frigorigène et configuré pour réaliser un échange de chaleur entre le fluide frigorigène et de l'eau sanitaire présente dans une cuve du ballon pour chauffer cette eau sanitaire,
- un système de vannes d'unité intérieure comprenant une première vanne d'unité intérieure et une deuxième vanne d'unité intérieure respectivement disposées en amont et en aval du deuxième échangeur de chaleur, dans le premier sens de circulation du fluide frigorigène, pour réguler la circulation du fluide frigorigène au travers du deuxième échangeur de chaleur,
- un système de vannes de ballon comprenant une première vanne de ballon et une deuxième vanne de ballon respectivement disposées en amont et en aval du troisième échangeur de chaleur, dans le premier sens de circulation du fluide frigorigène, pour réguler la circulation du fluide frigorigène au travers du troisième échangeur,
   le ballon comprenant une sonde de température de l'eau dans la cuve au niveau du troisième échangeur de chaleur, le ballon comprenant en outre un système de chauffage d'appoint de l'eau dans la cuve, encore appelé système de chauffage additionnel ;
- une unité de pilotage en communication d'information avec le système de compresseur, le système de chauffage d'appoint, le système de vannes d'unité intérieure et le système de vannes de ballon,
l'unité de pilotage étant configurée pour allumer le système de chauffage d'appoint du ballon lorsque le système de compresseur fait circuler le fluide frigorigène, que les première et deuxième vannes d'unité intérieure sont ouvertes, que l'une des première et deuxième vannes de ballon est fermée, que l'autre des première et deuxième vannes de ballon est notamment ouverte, et que la température Tc mesurée par la sonde de température est inférieure ou égale à une température seuil Ts, la température seuil Ts étant déterminée de manière à empêcher une migration du fluide frigorigène depuis le deuxième échangeur de chaleur vers le troisième échangeur de chaleur.

Grâce au pilotage du système de chauffage d'appoint par l'unité de pilotage, l'installation selon l'invention permet d'éviter une migration de fluide frigorigène vers le troisième échangeur de chaleur lorsque ce dernier n'est pas en service. Cela permet de garantir un bon fonctionnement de l'installation, et permet de limiter la quantité de fluide frigorigène à utiliser.

Le circuit peut comprendre un capteur de pression du fluide frigorigène à proximité de la première vanne de ballon, de la deuxième vanne de ballon, ou du troisième échangeur de chaleur, par exemple entre la deuxième vanne de ballon et la deuxième vanne d'unité intérieure, l'unité de pilotage étant configurée pour déterminer ladite température seuil Ts en fonction de la mesure de la pression de fluide frigorigène mesurée par le capteur de pression, notamment lorsque l'installation est en mode climatisation.

L'unité de pilotage peut être configurée pour déterminer la température d'évaporation Te du fluide frigorigène présent dans le ballon à partir de la mesure de la pression de fluide frigorigène mesurée par le capteur de pression de manière à permettre la détermination de la température seuil Ts.

L'unité de pilotage peut être configurée pour déterminer une température seuil Ts supérieure à la température d'évaporation Te.

L'unité intérieure peut comprendre une sonde de température du fluide frigorigène au niveau de l'unité intérieure. L'unité de pilotage peut être configurée pour déterminer la température seuil Ts du fluide frigorigène présent dans le ballon à partir de la mesure de la température du fluide frigorigène mesurée par la sonde de température du fluide au niveau de l'unité intérieure, notamment lorsque l'installation est en mode chauffage.

La cuve du ballon peut comprendre une partie haute et une partie basse, le troisième échangeur thermique étant positionné dans la partie basse.

La cuve du ballon peut s'étendre selon un axe longitudinal, notamment vertical.

La cuve du ballon peut avoir un volume de stockage d'eau sanitaire compris entre 50 I et 500 I.

La sonde de température peut être positionnée à une hauteur mesurée suivant l'axe longitudinal comprise entre 20% et 30% de la hauteur de la cuve mesurée suivant l'axe longitudinal.

La sonde de température peut être positionnée à une hauteur mesurée suivant l'axe longitudinal comprise entre 10% et 50% de la hauteur du troisième échangeur de chaleur mesurée suivant l'axe longitudinal.

Par « vanne ouverte », on entend que la vanne est totalement ouverte ou partiellement ouverte.

La première et la deuxième vannes d'unité intérieure et la première et la deuxième vannes de ballon peuvent être des vannes solénoïdes et/ou des électrovannes et/ou des détendeurs électroniques.

La première vanne d'unité intérieure et/ou la deuxième vanne d'unité intérieure et/ou la première vanne de ballon et/ou la deuxième vanne de ballon peut ou peuvent être positionnée(s) dans au moins trois positions différentes, notamment pour permettre une régulation du débit de fluide frigorigène. Lesdites au moins trois positions différentes comprennent une position fermée de la vanne, une position totalement ouverte de la vanne et au moins une position partiellement ouverte de la vanne.

Lorsque l'une des vannes utilisées peut être positionnée dans au moins trois positions différentes, notamment lorsque ladite vanne est un détendeur électronique, par « vanne ouverte » on entend que la vanne est dans la position totalement ouverte de la vanne ou dans la ladite au moins une position partiellement ouverte de la vanne.

Le système de chauffage d'appoint peut s'étendre depuis un fond de la cuve.

Le système d'appoint peut avoir une puissance de chauffe comprise entre 100 W et 3000 W.

Le système de chauffage d'appoint peut être électrique.

Le fluide frigorigène peut être choisi dans le groupe constitué par le R-134a (Tétrafluoroéthane), le R-410A (Mélange de Difluorométhane et de Pentafluoroéthane), le R-32 (Difluorométhane), le R-22 (Chlorodifluorométhane), le R-290 (Propane), le R-600a (Isobutane), le R-1234yf (Tétrafluoropropène), le R-744 (Dioxyde de carbone), et un mélange de ceux-ci.

L'installation peut comprendre une ou des unités intérieures supplémentaires, chacune comprenant un échangeur de chaleur en communication de fluide avec le circuit de fluide frigorigène et configuré pour réaliser un échange de chaleur entre le fluide frigorigène et un fluide de chauffage intérieur.

L'unité intérieure peut être une unité murale, notamment fixée sur un mur intérieur, généralement utilisée dans les systèmes de climatisation résidentiels.

L'unité intérieure peut être une unité console, notamment installée au bas d'un mur, similaire à un radiateur, adaptée pour les espaces résidentiels et commerciaux.

L'unité intérieure peut être une unité gainable, notamment installée dans un faux plafond ou un espace technique, permettant une distribution discrète de l'air via des gaines.

L'unité intérieure peut être une unité cassette, notamment montée dans un plafond suspendu, idéale pour les bureaux et les espaces commerciaux, distribuant l'air dans plusieurs directions.

L'unité intérieure peut être une unité plafonnier, notamment fixée directement au plafond, utilisée dans les espaces où l'installation murale n'est pas possible.

L'invention a encore pour objet, en combinaison avec ce qui précède, un procédé de pilotage d'une installation telle que définie précédemment, dans laquelle les première et deuxième vannes d'unité intérieure sont ouvertes et l'une des première et deuxième vannes de ballon est fermée, l'autre des première et deuxième vannes de ballon étant notamment ouverte, le procédé comprenant les étapes suivantes :
a) mettre en circulation le fluide frigorigène dans le circuit de fluide frigorigène à l'aide du système de compresseur, le fluide frigorigène circulant dans le deuxième échangeur de chaleur de l'unité intérieure ;
b) mesurer la température Tc dans la cuve du ballon au niveau du troisième échangeur de chaleur à l'aide de la sonde de température de l'eau ;
c) si la température Tc est inférieure ou égale à la température seuil Ts, allumer le système de chauffage d'appoint de manière à chauffer l'eau de la cuve au niveau du troisième échangeur de chaleur (9) à une température supérieure pour empêcher la condensation du fluide frigorigène dans le troisième échangeur de chaleur.

Le procédé peut comprendre une étape de mesure de la température du fluide frigorigène au niveau de l'unité intérieure à l'aide de la sonde de température du fluide frigorigène au niveau de l'unité intérieure et la détermination de la température seuil Ts à partir de ladite mesure de température, notamment lorsque l'installation est en mode chauffage.

Le procédé peut comprendre une étape de mesure de la pression du fluide frigorigène à l'aide du capteur de pression et la détermination de la température seuil Ts à partir de ladite mesure de pression, notamment lorsque l'installation est en mode climatisation.

Le procédé peut comprendre une étape de détermination de la température d'évaporation Te du fluide frigorigène présent dans le troisième échangeur thermique du ballon à partir de la mesure de la pression de fluide frigorigène mesurée par le capteur de pression, la température seuil Ts étant déterminée pour être supérieure à la température d'évaporation Te.

Après l'étape c), lorsque la température mesurée par la sonde de température est supérieure à une température de coupure Tf prédéterminée, le système de chauffage d'appoint peut être stoppé.

### Brève description des figures

La description qui va suivre en regard des dessins annexés, donnés à titre d'exemples non limitatifs, fera bien comprendre en quoi consiste l'invention et comment elle peut être réalisée. Sur les figures annexées :
[fig. 1] illustre une installation thermodynamique combinée pour un bâtiment selon l'invention,
[fig. 2] montre une vue schématique du ballon de stockage d'eau chaude sanitaire de l'installation de la figure 1,
[Fig. 3] présente l'installation de la figure 1 en mode de climatisation avec une migration potentielle du fluide frigorigène,
[Fig. 4] montre l'installation de la figure 1 en mode de chauffage avec une migration potentielle du fluide frigorigène, et
[Fig. 5] illustre une variante d'installation dynamique combinée pour un bâtiment selon l'invention.

### Description de mode(s) de réalisation

Dans la suite de la description, les éléments identiques ou de fonctions identiques portent le même signe de référence. A des fins de concision de la présente description, ils ne sont pas décrits en regard de chacune des figures, seules les différences entre les modes de réalisation étant décrites.

Sur les figures, les proportions réelles n'ont pas toujours été respectées, dans un souci de clarté.

On a illustré aux figures 1 et 2 un exemple d'installation thermodynamique combinée 1 selon l'invention.

L'installation thermodynamique combinée 1 comprend un circuit 2 de fluide frigorigène. Ce circuit 2 est équipé d'un système de compresseur 3 conçu pour faire circuler le fluide frigorigène dans un sens pour le chauffage (figure 4) et dans l'autre sens pour la climatisation (figure 3).

De manière connue en soit, le système de compresseur 3, comprend notamment un compresseur 31 et un vanne quatre voies 32 pour sélectionner le sens de circulation du fluide frigorigène.

Le circuit 2 est relié à une unité extérieure 4, par exemple disposée l'extérieur du bâtiment, qui contient un premier échangeur de chaleur 5. Cet échangeur de chaleur 5 permet un transfert de chaleur entre l'air extérieur et le fluide frigorigène.

L'installation 1 comprend également une unité intérieure 6, qui peut faire partie d'un système de climatisation. L'installation 1 peut comprendre une pluralité d'unité intérieure sans sortir du cadre de l'invention.

L'unité intérieure 6 peut être une unité murale, une unité console, une unité gainable, une unité cassette ou encore une unité plafonnier.

L'unité intérieure 6 contient un deuxième échangeur de chaleur 7. Ce deuxième échangeur de chaleur 7 est connecté au circuit 2 et permet un échange de chaleur entre le fluide frigorigène et un fluide de chauffage intérieur, tel que l'air ambiant du bâtiment.

L'installation 1 comprend pour l'unité intérieure 6, ou chaque unité intérieure si l'installation 1 en comprend plusieurs, un système de vannes d'unité intérieure comprenant une première vanne d'unité intérieure 11 et une deuxième vanne d'unité intérieure 12, placées respectivement en amont et en aval du deuxième échangeur de chaleur 7 dans un sens de circulation du fluide frigorigène.

Ces vannes 11 et 12 régulent la circulation du fluide frigorigène à travers le deuxième échangeur de chaleur 7.

L'installation 1 comprend également un ballon 8 de stockage d'eau chaude sanitaire comprend une cuve 10 dans laquelle s'étend un troisième échangeur de chaleur 9, comme notamment illustré sur la figure 2.

La cuve 10 a par exemple une capacité de 200 I, l'invention n'étant pas limitée à une capacité spécifique.

Ce troisième échangeur de chaleur 9 est connecté au circuit 2 et permet un échange de chaleur entre le fluide frigorigène et l'eau sanitaire présente dans la cuve 10 pour chauffer cette eau.

De même que pour l'unité intérieure 6, l'installation 1 comprend un système de vannes de ballon comprenant une première vanne de ballon 13 et une deuxième vanne de ballon 14, placées respectivement en amont et en aval du troisième échangeur de chaleur 9 dans un sens de circulation du fluide frigorigène, afin de réguler la circulation du fluide frigorigène à travers le troisième échangeur de chaleur 9.

La première vanne d'unité intérieure 11 et la première vanne de ballon 13 sont des détendeurs électroniques, dans cet exemple des détendeurs EEV (en anglais « *electronic expansion valves* »).

La deuxième vanne d'unité intérieure 12 et la deuxième vanne de ballon 14 sont des vannes solénoïdes et/ou des électrovannes.

L'objectif du ballon 8 étant de stocker de l'eau chaude, le fluide frigorigène peut être amené à circuler dans le troisième échangeur thermique uniquement lorsque le fluide frigorigène circule dans le circuit 2 dans le sens pour le chauffage.

La cuve 10 s'étend selon un axe longitudinal X, qui est par exemple vertical, et comprend une partie haute 20 et une partie basse 21. Le troisième échangeur thermique 9 est positionné dans la partie basse 21 de manière à chauffer les couches froides de l'eau présente dans la cuve 10.

Le ballon 8 est également équipé d'une sonde de température 15 pour mesurer la température de l'eau dans la cuve 10 au niveau du troisième échangeur de chaleur 9.

La sonde de température 15 est positionnée à une hauteur H mesurée suivant l'axe longitudinal X comprise entre 20% et 30% de la hauteur Hc de la cuve 10 mesurée suivant l'axe longitudinal X. Cette position correspond sensiblement à une position médiane de la hauteur He mesurée suivant l'axe longitudinal X du troisième échangeur thermique 9.

De plus, le ballon 8 comprend un système de chauffage d'appoint 16 pour chauffer l'eau dans la cuve 10 s'étendant depuis un fond 23 de la cuve 10. Le système d'appoint 16 peut être de type électrique.

L'installation 1 peut comprendre un capteur de pression 17 du fluide frigorigène dans le circuit 2 à proximité du troisième échangeur de chaleur 9, par exemple entre la deuxième vanne de ballon 14 et la deuxième vanne d'unité intérieure 12.

L'unité intérieure 4 peut également comprendre une sonde de température 30 du fluide frigorigène au niveau de l'unité intérieure 4.

L'installation 1 comprend en outre une unité de pilotage (non représentée) dont le fonctionnement est décrit dans la suite de la description.

Les figures 3 et 4 illustrent deux modes de fonctionnement différents de l'installation 1 de la figure 1 pour lesquels un risque de migration M de fluide frigorigène existe.

Dans la Fig. 3, l'installation 1 est en mode climatisation. La première vanne d'unité intérieure 11 et la deuxième vanne d'unité intérieure 12 sont ouvertes, pour permettre la production d'air froid par l'unité intérieure 6, tandis que la première vanne de ballon 13 est fermée et la deuxième vanne de ballon 14 est ouverte, pour ne pas prendre de chaleur à l'eau présente dans la cuve 10.

De préférence, dans tous les modes de fonctionnement de l'installation 1, la première vanne de ballon 13 et la deuxième vanne de ballon 14 ne sont jamais fermées en même temps pour ne pas isoler la partie du circuit 2 au niveau du ballon 8. En effet, cela permet d'avoir une pression de fluide uniforme, ce qui évite de solliciter outre mesure la première vanne de ballon 13 et la deuxième vanne de ballon 14.

Ce mode de fonctionnement peut entraîner une migration potentielle M du fluide frigorigène depuis le deuxième échangeur de chaleur 7 vers le troisième échangeur de chaleur 9 dans l'éventualité d'une condensation d'une partie du fluide frigorigène à ce niveau. Cela peut notamment être le cas lorsque la température de l'eau dans la partie basse 21 la cuve 10 est basse.

Dans la Fig. 4, l'installation 1 est en mode de chauffage. La première vanne d'unité intérieure 11 et la deuxième vanne d'unité intérieure 12 sont ouvertes, pour permettre la production d'air chaud par l'unité intérieure 6, tandis que la première vanne de ballon 13 est ouverte et la deuxième vanne de ballon 14 est fermée, par exemple quand la production d'eau chaude n'est pas souhaitée.

Cela peut également entraîner une migration potentielle M du fluide frigorigène depuis le deuxième échangeur de chaleur 7 vers le troisième échangeur de chaleur 9. Cela peut notamment être le cas lorsque la température de l'eau dans la partie basse 21 la cuve 10 est basse.

L'unité de pilotage de l'installation est en communication avec le système de compresseur 3, le système de chauffage d'appoint 16, le système de vannes d'unité intérieure, le système de vannes de ballon, le capteur de pression 17, la sonde de température 15 et la sonde de température 30 du fluide frigorigène au niveau de l'unité intérieure 4.

Pour éviter cette migration, l'unité de pilotage est configurée pour agir selon le procédé décrit ci-dessous lorsque les première et deuxième vannes d'unité intérieure 11, 12 sont ouvertes et l'une des première et deuxième vannes de ballon 13, 14 est fermée, tandis que l'autre des première et deuxième vannes de ballon 13, 14 est ouverte.

Le procédé de pilotage de l'installation 1 comprend d'abord la mise en circulation du fluide frigorigène dans le circuit 2 à l'aide du système de compresseur 3, le fluide frigorigène circulant dans le deuxième échangeur de chaleur 7 de l'unité intérieure 6.

Ensuite, la température Tc est mesurée dans la cuve 10 du ballon 8 au niveau du troisième échangeur de chaleur 9 à l'aide de la sonde de température 15 de l'eau.

Si la température Tc est inférieure ou égale à une température seuil Ts, l'unité de pilotage allume le système de chauffage d'appoint 16 pour chauffer l'eau de la cuve 10 au niveau du troisième échangeur de chaleur 9 à une température supérieure pour empêcher la condensation du fluide frigorigène dans le troisième échangeur de chaleur 9. La condensation étant empêchée, la migration de fluide M est évitée.

Pour la détermination de la température seuil Ts, le procédé inclut une étape de mesure de la pression du fluide frigorigène à l'aide du capteur de pression 17, notamment lorsque l'installation 1 est en mode climatisation. La température d'évaporation Te du fluide frigorigène présent dans le troisième échangeur thermique 9 du ballon 8 est en effet déterminée à partir de la mesure de la pression de fluide frigorigène mesurée par le capteur de pression 17, et la température seuil Ts est déterminée pour être supérieure à la température d'évaporation Te.

En variante, la détermination de la température seuil Ts inclut une étape de mesure de la température du fluide frigorigène au niveau de l'unité intérieure 4 à l'aide de la sonde de température 30 du fluide frigorigène au niveau de l'unité intérieure 4, notamment lorsque l'installation 1 est en mode chauffage.

Après l'étape de chauffage, lorsque la température mesurée par la sonde de température 15 est supérieure à une température de coupure Tf prédéterminée, le système de chauffage d'appoint 16 est stoppé.

La température de coupure Tf est supérieure à la température seuil Ts.

On a illustré à la figure 5 une variante d'installation 1 selon l'invention. Dans cette variante, la première vanne de ballon 13 est reliée directement au compresseur 31 et non directement à la vanne quatre voies 32 comme sur l'installation 1 de la figure 1. Le pilotage opéré par l'unité de pilotage reste cependant identique.

L'invention présente plusieurs avantages, notamment la capacité de réguler efficacement la température de l'eau sanitaire et de l'air ambiant dans un bâtiment, tout en empêchant la migration indésirable du fluide frigorigène entre les échangeurs de chaleur.

## Revendications

1. Installation (1) thermodynamique combinée pour un bâtiment, notamment pour le chauffage d'eau de chauffage et la production d'air à température régulée au sein de ce bâtiment, comprenant :
- un circuit (2) de fluide frigorigène comprenant un système de compresseur (3) configuré pour faire circuler un fluide frigorigène à l'intérieur du circuit (2) de fluide frigorigène dans un premier sens de circulation dans un mode de chauffage et dans un deuxième sens de circulation dans un mode climatisation ;
- une unité extérieure (4) comprenant un premier échangeur de chaleur (5) en communication de fluide avec le circuit (2) de fluide frigorigène et configuré pour réaliser un échange de chaleur entre de l'air extérieur au bâtiment et le fluide frigorigène;
- une unité intérieure (6), par exemple d'un système de climatisation, comprenant un deuxième échangeur de chaleur (7) en communication de fluide avec le circuit (2) de fluide frigorigène et configuré pour réaliser un échange de chaleur entre le fluide frigorigène et un fluide de chauffage intérieur, par exemple de l'air ambiant au bâtiment ;
- un ballon (8) de stockage d'eau chaude sanitaire comprenant un troisième échangeur de chaleur (9) en communication de fluide avec le circuit (2) de fluide frigorigène et configuré pour réaliser un échange de chaleur entre le fluide frigorigène et de l'eau sanitaire présente dans une cuve (10) du ballon (8) pour chauffer cette eau sanitaire,
- un système de vannes d'unité intérieure comprenant une première vanne d'unité intérieure (11) et une deuxième vanne d'unité intérieure (12) respectivement disposées en amont et en aval du deuxième échangeur de chaleur (7), dans le premier sens de circulation du fluide frigorigène, pour réguler la circulation du fluide frigorigène au travers du deuxième échangeur de chaleur (7),
- un système de vannes de ballon comprenant une première vanne de ballon (13) et une deuxième vanne de ballon (14) respectivement disposées en amont et en aval du troisième échangeur de chaleur (9), dans le premier sens de circulation du fluide frigorigène, pour réguler la circulation du fluide frigorigène au travers du troisième échangeur (9),
le ballon (8) comprenant une sonde de température (15) de l'eau dans la cuve (10) au niveau du troisième échangeur de chaleur (9), le ballon (8) comprenant en outre un système de chauffage d'appoint (16) de l'eau dans la cuve (10) ;
- une unité de pilotage en communication d'information avec le système de compresseur (3), le système de chauffage d'appoint (16), le système de vannes d'unité intérieur et le système de vannes de ballon, l'unité de pilotage étant configurée pour allumer le système de chauffage d'appoint (16) du ballon (8) lorsque le système de compresseur (3) fait circuler le fluide frigorigène, que les première et deuxième vannes d'unité intérieure (11 ; 12) sont ouvertes, que l'une des première et deuxième vannes de ballon (13 ; 14) est fermée, et que la température Tc mesurée par la sonde de température (15) est inférieure ou égale à une température seuil Ts, la température seuil Ts étant déterminée de manière à empêcher une migration (M) du fluide frigorigène depuis le deuxième échangeur de chaleur (7) vers le troisième échangeur de chaleur (9).

2. Installation (1) selon la revendication 1, dans lequel le circuit (2) comprend un capteur de pression (17) du fluide frigorigène à proximité de la première vanne de ballon (13), de la deuxième vanne de ballon (14), ou du troisième échangeur de chaleur (9), l'unité de pilotage étant configurée pour déterminer ladite température seuil Ts en fonction de la mesure de la pression de fluide frigorigène mesurée par le capteur de pression (17).

3. Installation (1) selon la revendication précédente, dans lequel l'unité de pilotage est configurée pour déterminer la température d'évaporation Te du fluide frigorigène présent dans le ballon (8) à partir de la mesure de la pression de fluide frigorigène mesurée par le capteur de pression (17) de manière à permettre la détermination de la température seuil Ts.

4. Installation (1) selon la revendication précédente, l'unité de pilotage étant configurée pour déterminer une température seuil Ts supérieure à la température d'évaporation Te.

5. Installation (1) selon l'une quelconque des revendications précédentes, dans laquelle l'unité intérieure (4) comprendre une sonde de température (30) du fluide frigorigène au niveau de l'unité intérieure (4), l'unité de pilotage peut être configurée pour déterminer la température seuil Ts du fluide frigorigène présent dans le ballon (8) à partir de la mesure de la température du fluide frigorigène mesurée par la sonde de température (30) du fluide au niveau de l'unité intérieure (4).

6. Installation (1) selon l'une quelconque des revendications précédentes, dans lequel la cuve (10) du ballon (8) comprend une partie haute (20) et une partie basse (21), le troisième échangeur thermique (9) étant positionné dans la partie basse (21).

7. Installation (1) selon l'une quelconque des revendications précédentes, dans lequel la cuve (10) du ballon (8) s'étend selon un axe longitudinal (X), la sonde de température (15) étant positionnée à une hauteur (H) mesurée suivant l'axe longitudinal (X) comprise entre 10% et 50% de la hauteur (He) du troisième échangeur de chaleur (9) mesurée suivant l'axe longitudinal (X).

8. Installation (1) selon l'une quelconque des revendications précédentes, dans lequel la première et la deuxième vannes d'unité intérieure (11 ; 12) et la première et la deuxième vannes de ballon (13 ; 14) sont des vannes solénoïdes et/ou des électrovannes et/ou des détendeurs électroniques.

9. Installation (1) selon l'une quelconque des revendications précédentes, dans lequel le système de chauffage d'appoint (16) s'étend depuis un fond (23) de la cuve (10).

10. Installation (1) selon l'une quelconque des revendications précédentes, dans lequel le système de chauffage d'appoint (16) est électrique.

11. Procédé de pilotage d'une installation (1) selon l'une quelconque des revendications précédentes, dans laquelle les première et deuxième vannes d'unité intérieure (11 ; 12) sont ouvertes et l'une des première et deuxième vannes de ballon (13 ; 14) est fermée, le procédé comprenant les étapes suivantes :
a) mettre en circulation le fluide frigorigène dans le circuit (2) de fluide frigorigène à l'aide du système de compresseur (3), le fluide frigorigène circulant dans le deuxième échangeur de chaleur (7) de l'unité intérieure (6) ;
b) mesurer la température Tc dans la cuve (10) du ballon (8) au niveau du troisième échangeur de chaleur (9) à l'aide de la sonde de température (15) de l'eau ;
c) si la température Tc est inférieure ou égale à la température seuil Ts, allumer le système de chauffage d'appoint (16) de manière à chauffer l'eau de la cuve (10) au niveau du troisième échangeur de chaleur (9) à une température supérieure pour empêcher la condensation du fluide frigorigène dans le troisième échangeur de chaleur (9).

12. Procédé selon la revendication précédente, l'installation (1) étant selon l'une quelconque des revendications précédentes en combinaison avec la revendication 2, comprenant une étape de mesure de la pression du fluide frigorigène à l'aide du capteur de pression (17) et la détermination de la température seuil Ts à partir de ladite mesure de pression.

13. Procédé selon la revendication précédente, comprenant une étape de détermination de la température d'évaporation Te du fluide frigorigène présent dans le troisième échangeur thermique (9) du ballon (8) à partir de la mesure de la pression de fluide frigorigène mesurée par le capteur de pression (17), la température seuil Ts étant déterminée pour être supérieure à la température d'évaporation Te.

14. Procédé selon la revendication 11, l'installation (1) étant selon l'une quelconque des revendications précédentes en combinaison avec la revendication 5, comprenant une étape de mesure de la température du fluide frigorigène au niveau de l'unité intérieure (4) à l'aide de la sonde de température (30) du fluide frigorigène au niveau de l'unité intérieure (4) et la détermination de la température seuil Ts à partir de ladite mesure de température.

15. Procédé selon l'une quelconque des revendications 11 à 14, dans lequel, après l'étape c), lorsque la température mesurée par la sonde de température (15) est supérieure à une température de coupure Tf prédéterminée, le système de chauffage d'appoint (15) est stoppé
